# EUROPÄISCHE PATENTANMELDUNG

(11) **EP 4 596 845 A1**
(43) Veröffentlichungstag der Anmeldung: **06.08.2025**
(21) Anmeldenummer: 25155000.0
(22) Anmeldetag: 30.01.2025
(51) Int. Cl.: F01D 25/16, F01D 25/24, F01D 25/28

(54) **GASTURBINENSTRUKTURBAUTEIL**

(30) Priorität: 05.02.2024 DE 102024103191
(71) Anmelder: MTU Aero Engines AG, 80995 München (DE)
(72) Erfinder: Mechler, Magnus, 80995 München (DE)

(57) **Zusammenfassung**

Die vorliegende Erfindung betrifft ein Strukturbauteil für eine Gasturbine, das aufweist: eine Außenschale (1), eine Innenschale (2) und eine Stützstruktur (31-33), die die Außenschale und Innenschale verbindet und aufweist: eine erste Scheibenanordnung mit in Umfangsrichtung voneinander beabstandeten ersten Scheiben (31), eine zweite Scheibenanordnung mit in Umfangsrichtung voneinander beabstandeten zweiten Scheiben (32) und eine Rippenanordnung mit in Umfangsrichtung voneinander beabstandeten Rippen (33), wobei die erste und zweite Scheibenanordnung in Axialrichtung voneinander beabstandet sind, wenigstens eine der zweiten Scheiben eine Lücke (312) zwischen zwei in Umfangsrichtung benachbarten ersten Scheiben wenigstens teilweise überdeckt und jeweils wenigstens eine Rippe der Rippenanordnung an dieser zweiten Scheibe und einer dieser beiden ersten Scheiben angeordnet ist, und wenigstens eine der ersten Scheiben eine Lücke (321) zwischen zwei in Umfangsrichtung benachbarten zweiten Scheiben wenigstens teilweise überdeckt und jeweils wenigstens eine Rippe der Rippenanordnung an dieser ersten Scheibe und einer dieser beiden zweiten Scheiben angeordnet ist. Die Erfindung betrifft außerdem eine Gasturbinenbaugruppe mit dem Strukturbauteil und ein Verfahren zum Herstellen des Strukturbauteils.

## Beschreibung

Die vorliegende Erfindung betrifft ein Strukturbauteil für eine Gasturbine, eine Gasturbinenbaugruppe mit dem Strukturbauteil und ein Verfahren zum Herstellen des Strukturbauteils.

Gasturbinenstrukturbauteile, beispielsweise Verdichterzwischengehäuse oder dergleichen, sollen häufig Lasten zwischen Innen- und Außenschalen übertragen, beispielsweise (Rotor)Lagerkräfte an Streben oder ein Gehäuse oder dergleichen.

Eine Aufgabe einer Ausführung der vorliegenden Erfindung ist es, ein Gasturbinenstrukturbauteil und/oder dessen Herstellung zu verbessern.

Diese Aufgabe wird durch ein Strukturbauteil mit den Merkmalen des Anspruchs 1 bzw. ein Verfahren mit den Merkmalen des Anspruchs 11 gelöst. Anspruch 10 stellt eine Gasturbinenbaugruppe mit wenigstens einem hier beschriebenen Strukturbauteil unter Schutz. Die Unteransprüche betreffen vorteilhafte Weiterbildungen.

Nach einer Ausführung der vorliegenden Erfindung weist ein Strukturbauteil für eine Gasturbine, in einer Weiterbildung ein Strukturbauteil einer Gasturbinenbaugruppe, in einer Ausführung ein Strukturbauteil für eine bzw. einer Verdichter- und/oder Flugtriebwerk-Gasturbinenbaugruppe, insbesondere also (für) eine(r) Flugtriebwerk-Verdichter-Gasturbinenbaugruppe, eine ein- oder mehrteilige Außenschale auf. In einer besonders bevorzugten Ausführung kann das Strukturbauteil einen Abschnitt eines (Gas)Strömungskanals der Gasturbine aufweisen, insbesondere ein sogenanntes Verdichterzwischengehäuse ("Compressor Intermediate Case") aufweisen, insbesondere sein. Der (Gas)Strömungskanal kann insbesondere zwischen der nachfolgend genannten Außen- und Innenschale oder radial außerhalb der Außenschale oder radial innerhalb der Innenschale angeordnet bzw. ausgebildet sein, insbesondere die Außen- oder Innenschale den (Gas)Strömungskanal radial innen oder außen begrenzen. Die Erfindung ist, insbesondere aufgrund der mechanischen, thermischen und/oder konstruktiven Randbedingungen, für solche Einsatzzwecke besonders vorteilhaft, jedoch in keiner Weise hierauf beschränkt.

Nach einer Ausführung der vorliegenden Erfindung weist das Strukturbauteil eine ein- oder mehrteilige Innenschale auf, die in einer Weiterbildung, vorzugsweise konzentrisch, (radial) innerhalb der Außenschale angeordnet ist, wobei Außen- und Innenschale axial insbesondere bündig miteinander ausgebildet oder die Außenschale die Innenschale axial beidseitig überragen oder die Innenschale die Außenschale axial beidseitig überragen oder Außenschale und Innenschale axial jeweils an einem (axialen) Ende die andere der beiden Schalen überragen kann.

In einer Ausführung ist die Außenschale als Schweißbauteil ausgeführt. Zusätzlich oder alternativ ist in einer Ausführung die Innenschale als Schweißbauteil ausgeführt. Für solche Bauteile ist die vorliegende Erfindung besonders vorteilhaft, da hierdurch das Ausführen, Kontrollieren und/oder Ausbessern von Schweißnähten erleichtert werden kann. In einer Ausführung ist die Außenschale auch als Gussbauteil oder additiv bzw. generativ hergestelltes Bauteil und/oder die Innenschale auch als Gussbauteil oder additiv bzw. generativ hergestelltes Bauteil ausgeführt sein. Für solche Bauteile ist die vorliegende Erfindung besonders vorteilhaft, da hierdurch das Kontrollieren und/oder Ausbessern, insbesondere ein Reparaturschweißen, erleichtert werden kann.

Nach einer Ausführung der vorliegenden Erfindung weist das Strukturbauteil eine ein- oder mehrteilige Stützstruktur auf, die die Außenschale und Innenschale (miteinander) verbindet, vorzugsweise Lasten, insbesondere Radiallasten, Umfangslasten und/oder Axiallasten, zwischen Außenschale und Innenschale überträgt bzw. hierzu ausgelegt ist. In einer Ausführung ist bzw. wird die Stützstruktur mit der Außenschale und/oder der Innenschale stoffschlüssig, in einer Weiterbildung durch Schwei-ßen, Löten, Kleben oder dergleichen, verbunden oder, insbesondere durch additive bzw. generative Herstellung oder Guß bzw. Gießen, integral ausgebildet.

Nach einer Ausführung der vorliegenden Erfindung weist die Stützstruktur eine Scheibenanordnung mit in Umfangsrichtung voneinander, vorzugsweise gleichmäßig, beabstandeten, jeweils ein- oder mehrteiligen, Scheiben, die vorliegend ohne Beschränkung der Allgemeinheit als erste Scheibenanordnung bzw. erste Scheiben bezeichnet wird/werden, eine andere Scheibenanordnung mit in Umfangsrichtung, vorzugsweise gleichmäßig, voneinander beabstandeten, jeweils ein- oder mehrteiligen, Scheiben, die vorliegend ohne Beschränkung der Allgemeinheit als zweite Scheibenanordnung bzw. zweite Scheiben bezeichnet wird/werden, und eine Rippenanordnung mit in Umfangsrichtung voneinander beabstandeten, jeweils ein- oder mehrteiligen, Rippen auf, kann insbesondere hieraus bestehen. Die erste(n) Scheiben(anordnung) kann/können insbesondere eine stromaufwärtige bzw. in Durchströmungsrichtung der Gasturbine vordere oder eine stromabwärtige bzw. in Durchströmungsrichtung der Gasturbine hintere Scheiben(anordnung) sein.

In einer Ausführung ist eine axiale bzw. Axialrichtung parallel zu einer (Haupt)Maschinenachse und/oder Rotationsachse der Gasturbine und/oder Längs- und/oder (Rotations)Symmetrieachse des Strukturbauteils, eine Umfangsrichtung entsprechend eine Umfangs- bzw. Rotationsrichtung um diese (Haupt)Maschinen- bzw. Rotationsachse bzw. Axialrichtung, und eine Radialrichtung senkrecht zur Axial- und Umfangsrichtung.

Eine oder mehrere der ersten Scheiben und/oder eine oder mehrere der zweiten Scheiben sind in einer Ausführung eben oder ein- oder mehrfach gekrümmt und/oder erstrecken sich (jeweils) radial von der Innen- bis zur Außenschale und/oder erstrecken sich (jeweils) überwiegend in Umfangs- und/oder Radialrichtung. Zusätzlich oder alternativ sind in einer Ausführung eine oder mehrere der Rippen eben oder ein- oder mehrfach gekrümmt und/oder erstrecken sich (jeweils) radial von der Innen- bis zur Außenschale und/oder erstrecken sich (jeweils) überwiegend in Axial- und/oder Radialrichtung, wobei auch gegen die Axialrichtung geneigte Rippen vorteilhaft sein können, insbesondere um erste und zweite Scheiben mit unterschiedlichen Abmessungen miteinander zu verbinden.

Nach einer Ausführung der vorliegenden Erfindung sind die erste und zweite Scheibenanordnung in Axialrichtung voneinander beabstandet, in einer Weiterbildung die erste Scheibenanordnung im Bereich eines (axialen) Endes der Außen- und/oder der Innenschale angeordnet und/oder die zweite Scheibenanordnung im Bereich eines (anderen axialen) Endes der Außen- und/oder der Innenschale angeordnet.

Nach einer Ausführung der vorliegenden Erfindung überdeckt bzw. überlappt wenigstens eine der zweiten Scheiben eine Lücke zwischen zwei in Umfangsrichtung benachbarten ersten Scheiben ganz oder teilweise, wobei wenigstens eine Rippe der Rippenanordnung an dieser zweiten Scheibe und an einer diesen beiden ersten Scheiben angeordnet ist, vorzugsweise anschließt, und wenigstens eine andere Rippe der Rippenanordnung an dieser zweiten Scheibe und an der anderen dieser beiden ersten Scheiben angeordnet ist, vorzugsweise anschließt, vorzugsweise derart, dass diese beiden ersten Scheiben, diese Rippen und diese zweite Scheibe in Umfangsrichtung gesehen eine sacklochartige Vertiefung bilden. Bevorzugt überdecken bzw. überlappen zwei oder mehr, besonders bevorzugt alle, der zweiten Scheiben jeweils eine Lücke zwischen je zwei in Umfangsrichtung benachbarten ersten Scheiben ganz oder teilweise, wobei wenigstens eine Rippe der Rippenanordnung an der jeweiligen zweiten Scheibe und an einer diesen jeweiligen beiden ersten Scheiben angeordnet ist, vorzugsweise anschließt, und wenigstens eine andere Rippe der Rippenanordnung an dieser zweiten Scheibe und an der anderen dieser jeweiligen beiden ersten Scheiben angeordnet ist, vorzugsweise anschließt.

Nach einer Ausführung der vorliegenden Erfindung überdeckt bzw. überlappt wenigstens eine der ersten Scheiben eine Lücke zwischen zwei in Umfangsrichtung benachbarten zweiten Scheiben ganz oder teilweise, wobei wenigstens eine Rippe der Rippenanordnung an dieser ersten Scheibe und an einer diesen beiden zweiten Scheiben angeordnet ist, vorzugsweise anschließt, und wenigstens eine andere Rippe der Rippenanordnung an dieser ersten Scheibe und an der anderen dieser beiden zweiten Scheiben angeordnet ist, vorzugsweise anschließt, vorzugsweise derart, dass diese beiden zweiten Scheiben, diese Rippen und diese erste Scheibe in Umfangsrichtung gesehen eine sacklochartige Vertiefung bilden. Bevorzugt überdecken bzw. überlappen zwei oder mehr, besonders bevorzugt alle, der ersten Scheiben jeweils eine Lücke zwischen je zwei in Umfangsrichtung benachbarten zweiten Scheiben ganz oder teilweise, wobei wenigstens eine Rippe der Rippenanordnung an der jeweiligen ersten Scheibe und an einer diesen jeweiligen beiden zweiten Scheiben angeordnet ist, vorzugsweise anschließt, und wenigstens eine andere Rippe der Rippenanordnung an dieser ersten Scheibe und an der anderen dieser jeweiligen beiden zweiten Scheiben angeordnet ist, vorzugsweise anschließt.

Besonders bevorzugt sind also in Umfangsrichtung gesehen abwechselnd erste und (in Umfangsrichtung gegen diese versetzt) zweite Scheiben angeordnet, wobei an in Umfangsrichtung aufeinanderfolgenden Scheiben jeweils wenigstens eine der Rippen angeordnet, insbesondere anschließt, ist, so dass die Stützstruktur in einer Ausführung in Umfangsrichtung mäanderartig verläuft bzw. ausgebildet ist.

Hierdurch kann in einer Ausführung einerseits eine besonders vorteilhafte Lastverteilung in dem Strukturbauteil und/oder eine besonders vorteilhafte Lastweiterleitung zwischen Innen- und Außenschale und andererseits ein Zugang in den Raum zwischen Innen- und Außenschale, insbesondere zum Herstellen und/oder Kontrollieren und/oder Reparieren des Strukturbauteils, insbesondere zum Herstellen und/oder Kontrollieren von Schweißnähten oder dergleichen, realisiert werden.

In einer Ausführung weist eine oder mehrere der ersten Scheiben und/oder eine oder mehrere der zweiten Scheiben und/oder eine oder mehrere der Rippen (jeweils) wenigstens einen Hohlraum auf bzw. ist wenigstens teilweise hohl bzw. nicht als Vollmaterialbauteil ausgebildet. Dadurch kann in einer Ausführung vorteilhaft das Gewicht reduziert werden.

Zusätzlich oder alternativ sind in einer Ausführung eine oder mehrere der ersten Scheiben und/oder eine oder mehrere der zweiten Scheiben (jeweils) trapezartig, vorzugsweise in der Art eines gleichschenkeligen Trapezes, ausgebildet.

Zusätzlich oder alternativ weisen in einer Ausführung eine oder mehrere der Scheiben (jeweils) eine außenschalenzugewandte bzw. radial äußere Stirnseite und eine innenschalenzugewandte bzw. radial innere Stirnseite auf, wobei eine, insbesondere minimale und/oder maximale und/oder mittlere, Erstreckung dieser außenschalenzugewandten Stirnseite in Umfangsrichtung größer ist als eine, insbesondere minimale und/oder maximale und/oder mittlere, Erstreckung dieser innenschalenzugewandten Stirnseite in Umfangsrichtung. Zusätzlich oder alternativ weisen in einer Ausführung eine oder mehrere (andere) der Scheiben, (jeweils) eine außenschalenzugewandte bzw. radial äußere Stirnseite und eine innenschalenzugewandte bzw. radial innere Stirnseite auf, wobei eine, insbesondere minimale und/oder maximale und/oder mittlere, Erstreckung dieser außenschalenzugewandten Stirnseite in Umfangsrichtung kleiner ist als eine, insbesondere minimale und/oder maximale und/oder mittlere, Erstreckung dieser innenschalenzugewandten Stirnseite in Umfangsrichtung.

Entsprechend weisen in einer Ausführung eine oder mehrere der ersten Scheiben (jeweils) eine außenschalenzugewandte Stirnseite auf, die in Umfangsrichtung länger ist als ihre innenschalenzugewandte Stirnseite, und/oder eine oder mehrere der zweiten Scheiben (jeweils) eine außenschalenzugewandte Stirnseite auf, die in Umfangsrichtung kürzer ist als ihre innenschalenzugewandte Stirnseite, oder umgekehrt eine oder mehrere der ersten Scheiben (jeweils) eine außenschalenzugewandte Stirnseite auf, die in Umfangsrichtung kürzer ist als ihre innenschalenzugewandte Stirnseite, und/oder eine oder mehrere der zweiten Scheiben (jeweils) eine außenschalenzugewandte Stirnseite auf, die in Umfangsrichtung länger ist als ihre innenschalenzugewandte Stirnseite.

Entsprechend sind in einer besonders vorteilhaften Kombination vorgenannter Merkmale eine oder mehrere der ersten und/oder zweiten Scheiben trapezartig, vorzugsweise in der Art eines gleichschenkeligen Trapezes, ausgebildet, wobei besonders vorteilhaft bei diesen ersten Scheiben die außenschalenzugewandte Stirnseite die, vorzugsweise gekrümmte, Basis und die innenschalenzugewandte Stirnseite die, vorzugsweise gekrümmte, andere bzw. kürzere Grundseite des Trapezes bildet und/oder bei diesen zweiten Scheiben die innenschalenzugewandte Stirnseite die, vorzugsweise gekrümmte, Basis und die außenschalenzugewandte Stirnseite die, vorzugsweise gekrümmte, andere bzw. kürzere Grundseite des Trapezes bildet, oder umgekehrt bei diesen ersten Scheiben die innenschalenzugewandte Stirnseite die, vorzugsweise gekrümmte, Basis und die außenschalenzugewandte Stirnseite die, vorzugsweise gekrümmte, andere bzw. kürzere Grundseite des Trapezes bildet und/oder bei diesen zweiten Scheiben die außenschalenzugewandte Stirnseite die, vorzugsweise gekrümmte, Basis und die innenschalenzugewandte Stirnseite die, vorzugsweise gekrümmte, andere bzw. kürzere Grundseite des Trapezes bildet.

Zusätzlich oder alternativ sind in einer Ausführung eine oder mehrere Scheiben der einen der beiden Scheibenanordnungen in Umfangsrichtung (jeweils), insbesondere absolut und/oder relativ bzw. bezogen auf einen, insbesondere minimalen, maximalen oder mittleren, Umfang der (jeweiligen) Scheibenanordnung, länger als eine oder mehrere, vorzugsweise alle, Scheiben der anderen der beiden Scheibenanordnungen in Umfangsrichtung. Entsprechend sind in einer Ausführung erste Scheiben in Umfangsrichtung länger als zweite Scheiben oder umgekehrt zweite Scheiben in Umfangsrichtung länger als erste Scheiben. Weist dabei eine der beiden Scheibenanordnungen einen größeren maximalen Außendurchmesser bzw. -umfang auf als die andere der beiden Scheibenanordnungen, können zum Beispiel Scheiben der Scheibenanordnung mit dem größeren Außendurchmesser bzw. -umfang absolut länger als Scheiben der Scheibenanordnung mit dem kleineren Außendurchmesser bzw. -umfang sein, aber relativ bzw. bezogen auf den größeren Außenumfang ihrer Scheibenanordnung kürzer. Insbesondere kann sich das "länger" auf einen von der jeweiligen Scheibe (maximal) überstrichenen Winkelbereich beziehen bzw. einem größeren überstrichenen Winkelbereich entsprechen.

Zusätzlich oder alternativ überdecken bzw. überlappen eine oder mehrere der Scheiben einer der beiden Scheibenanordnungen, die (jeweils) eine Lücke zwischen zwei in Umfangsrichtung benachbarten Scheiben der anderen der beiden Scheibenanordnungen wenigstens teilweise überdecken, eine oder beide dieser (jeweiligen) beiden Scheiben der anderen Scheibenanordnungen in Umfangsrichtung wenigstens teilweise. Zusätzlich oder alternativ überdecken bzw. überlappen eine oder mehrere der Scheiben einer der beiden Scheibenanordnungen, die (jeweils) eine Lücke zwischen zwei in Umfangsrichtung benachbarten Scheiben der anderen der beiden Scheibenanordnungen wenigstens teilweise überdecken, eine oder beide dieser (jeweiligen) beiden Scheiben der anderen Scheibenanordnungen in Umfangsrichtung (gar) nicht bzw. auch nicht teilweise. Mit anderen Worten können erste Scheiben (vollständig bzw. nur) in den Lücken zwischen zweiten Scheiben und/oder zweite Scheiben (vollständig bzw. nur) in den Lücken zwischen ersten Scheiben angeordnet sein und/oder erste Scheiben ein- oder beidseitig zweite Scheiben wenigstens teilweise überdecken bzw. überlappen und/oder zweite Scheiben ein- oder beidseitig erste Scheiben wenigstens teilweise überdecken bzw. überlappen. Unter einem (teilweisen) Überdecken wird vorliegend allgemein insbesondere in fachüblicher Weise verstanden, dass Projektionen in Axialrichtung (teilweise) übereinander liegen.

Zusätzlich oder alternativ deckt in einer Ausführung die erste Schale und/oder die zweite Schale die Rippenanordnung, in einer Weiterbildung auch die ersten Scheiben und/oder zweiten Scheiben, in einer Ausführung entsprechend die (ganze) Stützstruktur, insbesondere von radial außen bzw. innen, ab.

Zusätzlich oder alternativ erstreckt die Stützstruktur sich in einer Ausführung über den kompletten Innenumfang der Außenschale und/oder über den kompletten Außenumfang der Innenschale.

Durch eines oder mehrere der vorgenannten (Geometrie)Merkmale kann in einer Ausführung eine besonders vorteilhafte Lastverteilung in dem Strukturbauteil und/oder eine besonders vorteilhafte Lastweiterleitung zwischen Innen- und Außenschale realisiert werden.

In einer Ausführung sind bzw. werden eine oder mehrere der ersten Scheiben mit (je) einer oder mehreren der an der (jeweiligen ersten Scheibe) angeordneten Rippen integral ausgebildet oder stoffschlüssig verbunden.

Zusätzlich oder alternativ sind bzw. werden in einer Ausführung eine oder mehrere der zweiten Scheiben mit (je) einer oder mehreren der an der (jeweiligen zweiten Scheibe) angeordneten Rippen integral ausgebildet oder stoffschlüssig verbunden. Zusätzlich oder alternativ sind bzw. werden in einer Ausführung eine oder mehrere der ersten Scheiben und/oder eine oder mehrere der zweiten Scheiben mit der Außenschale integral ausgebildet oder stoffschlüssig verbunden.

Zusätzlich oder alternativ sind bzw. werden in einer Ausführung eine oder mehrere der ersten Scheiben und/oder eine oder mehrere der zweiten Scheiben mit der Innenschale integral ausgebildet oder stoffschlüssig verbunden.

Zusätzlich oder alternativ sind bzw. werden in einer Ausführung eine oder mehrere der Rippen mit der Außenschale integral ausgebildet oder stoffschlüssig verbunden.

Zusätzlich oder alternativ sind bzw. werden in einer Ausführung eine oder mehrere der Rippen mit der Innenschale integral ausgebildet oder stoffschlüssig verbunden.

Durch eine integrale Ausbildung kann in einer Ausführung ein Lastfluss verbessert werden, durch eine stoffschlüssige Verbindung insbesondere eine Herstellung verbessert werden.

In einer Ausführung ist die Innenschale mit einem Innenlager, vorzugsweise für einen Rotor der Gasturbine, verbunden und/oder die Außenschale direkt oder indirekt, in einer Ausführung über Streben, mit einem Gehäuse, vorzugsweise einem Gehäuse der Gasturbine, verbunden, vorzugsweise an diesem gefestigt. Für solche Lastflüsse ist die vorliegende Erfindung besonders vorteilhaft.

Nach einer Ausführung der vorliegenden Erfindung umfasst ein Verfahren zum Herstellen eines hier beschriebenen Strukturbauteils ein stoffschlüssiges Verbinden von zwei oder mehr der Komponenten des Strukturbauteils miteinander, in einer Ausführung von Rippen mit ersten und/oder zweiten Scheiben und/oder von Rippen, ersten Scheiben und/oder zweiten Scheiben mit der Außenschale und/oder der Innenschale, und/oder ein integrales Ausbilden von zwei oder mehr der Komponenten des Strukturbauteils miteinander, in einer Ausführung von Rippen mit ersten und/oder zweiten Scheiben und/oder von Rippen, ersten Scheiben und/oder zweiten Scheiben mit der Außenschale und/oder der Innenschale.

Weitere vorteilhafte Weiterbildungen der vorliegenden Erfindung ergeben sich aus den Unteransprüchen und der nachfolgenden Beschreibung bevorzugter Ausführungen. Hierzu zeigt, teilweise schematisiert:
- Fig. 1: ein Strukturbauteil nach einer Ausführung der vorliegenden Erfindung in einer Ansicht von der Seite;
- Fig. 2: das Strukturbauteil in einer axialen Draufsicht;
- Fig. 3: einen Axialschnitt längs der Linie III-III in Fig. 2 durch eine erste Scheibenanordnung des Strukturbauteils;
- Fig. 4: einen Axialschnitt längs der Linie IV-IV in Fig. 2 zwischen der ersten und einer zweiten Scheibenanordnung des Strukturbauteils;
- Fig. 5: einen Axialschnitt längs der Linie V-V in Fig. 2 durch die zweite Scheibenanordnung; und
- Fig. 6: ein Strukturbauteil nach einer weiteren Ausführung der vorliegenden Erfindung in einer Ansicht von der Seite.

Fig. 1, 2 zeigen ein Strukturbauteil für eine bzw. einer Gasturbine nach einer Ausführung der vorliegenden Erfindung in einer Ansicht von der Seite (Fig. 1) bzw. axialen Draufsicht (Fig. 2), Fig. 3-5 Axialschnitte senkrecht zur (in Fig. 1 horizontalen) (Haupt)Maschinen- bzw. Längsachse.

Das Strukturbauteil weist eine Außenschale 1, eine Innenschale 2 und eine Stützstruktur auf, die die Außenschale 1 und Innenschale 2 verbindet und eine erste Scheibenanordnung mit in Umfangsrichtung voneinander beabstandeten ersten Scheiben 31, eine zweite Scheibenanordnung mit in Umfangsrichtung voneinander beabstandeten zweiten Scheiben 32 und eine Rippenanordnung mit in Umfangsrichtung voneinander beabstandeten Rippen 33 aufweist.

Wie insbesondere die Axialschnitte der Fig. 3 - 5 illustrieren, sind die erste und zweite Scheibenanordnung in Axialrichtung voneinander beabstandet.

Wie insbesondere die axiale Draufsicht der Fig. 2 in Verbindung mit den Axialschnitten der Fig. 3 - 5 illustriert, überdeckt jede der zweiten Scheiben 32 jeweils eine Lücke 312 zwischen zwei in Umfangsrichtung benachbarten ersten Scheiben 31 wenigstens teilweise, wobei jeweils eine Rippe 33 der Rippenanordnung an der jeweiligen zweiten Scheibe 32 und einer der beiden jeweiligen ersten Scheiben 31 und eine in Umfangsrichtung benachbarte Rippe 33 der Rippenanordnung an dieser zweiten Scheibe 32 und der anderen der beiden jeweiligen ersten Scheiben 31 angeordnet ist, und jede der ersten Scheiben 31 überdeckt jeweils eine Lücke 321 zwischen zwei in Umfangsrichtung benachbarten zweiten Scheiben 32 wenigstens teilweise, wobei jeweils eine Rippe 33 der Rippenanordnung an der jeweiligen ersten Scheibe 31 und einer der beiden jeweiligen zweiten Scheiben 32 und eine in Umfangsrichtung benachbarte Rippe 33 der Rippenanordnung an dieser ersten Scheibe 31 und der anderen der beiden jeweiligen zweiten Scheiben 32 angeordnet ist.

Die Scheiben 31, 32 sind trapezartig ausgebildet, wobei im Ausführungsbeispiel die ersten Scheiben 31 jeweils eine außenschalenzugewandte Stirnseite 31A und eine innenschalenzugewandte Stirnseite 31B aufweisen, wobei eine Erstreckung der außenschalenzugewandten Stirnseite 31A in Umfangsrichtung größer ist als eine Erstreckung der innenschalenzugewandten Stirnseite 31B in Umfangsrichtung. Umgekehrt ist bei den zweiten Scheiben 32 jeweils eine Erstreckung einer außenschalenzugewandten Stirnseite 32A in Umfangsrichtung kleiner als eine Erstreckung der in-nenschalenzugewandten Stirnseite 32B in Umfangsrichtung.

Im Ausführungsbeispiel sind die ersten Scheiben 31 der ersten Scheibenanordnung in Umfangsrichtung länger als die zweiten Scheiben der zweiten Scheibenanordnung in Umfangsrichtung.

Wie insbesondere Fig. 1 illustriert, decken die Schalen 1, 2 die Stützstruktur 31-33 ab, welche sich ihrerseits über den kompletten (radial) inneren Umfang der Außenschale und den kompletten (radial) äußeren Umfang der Innenschale erstreckt.

Die Innenschale kann mit einem Innenlager 40 der Gasturbine verbunden sein, die Außenschale, beispielsweise über Streben 42, mit einem Gehäuse 41 der Gasturbine, welche nur in Fig. 2 schematisch und gestrichelt angedeutet sind.

Das Ausführungsbeispiel illustriert insbesondere, dass der Großteil der Innenumfangsfläche der Außenschale 1 und der Außenumfangsfläche der Innenschale 2 jeweils durch eine der Lücken 312, 321 zwischen in Umfangsrichtung benachbarten Rippen 33 vorteilhaft zugänglich ist.

In der vorliegenden Offenbarung impliziert "weist ein X auf allgemein keine abschließende Aufzählung, sondern ist eine Kurzform von "weist wenigstens ein X auf und umfasst auch "weist zwei oder mehr X auf sowie "weist außer X auch Y auf". Obwohl in der vorhergehenden Beschreibung exemplarische Ausführungen erläutert wurden, sei darauf hingewiesen, dass eine Vielzahl von Abwandlungen möglich ist.

So sind zur vereinfachten Darstellung Außen- und Innenschale 1, 2 zylinderförmig dargestellt, eine oder beide Schalen können natürlich besonders vorteilhaft auch kegelartig, konisch oder andersartig ausgebildet sein. Entsprechend weisen in einer bevorzugten Ausführung die erste Scheibenanordnung einen ersten (maximalen) Außendurchmesser und die zweite Scheibenanordnung einen größeren oder kleineren (maximalen) Außendurchmesser auf. Exemplarisch zeigt Fig. 6 hierzu ein Strukturbauteil nach einer weiteren Ausführung der vorliegenden Erfindung in einer Ansicht von der Seite, welches im Übrigen mit dem vorstehenden Ausführungsbeispiel der Fig. 1-5 übereinstimmen kann.

Außerdem sei darauf hingewiesen, dass es sich bei den exemplarischen Ausführungen lediglich um Beispiele handelt, die den Schutzbereich, die Anwendungen und den Aufbau in keiner Weise einschränken sollen. Vielmehr wird dem Fachmann durch die vorausgehende Beschreibung ein Leitfaden für die Umsetzung von mindestens einer exemplarischen Ausführung gegeben, wobei diverse Änderungen, insbesondere in Hinblick auf die Funktion und Anordnung der beschriebenen Bestandteile, vorgenommen werden können, ohne den Schutzbereich zu verlassen, wie er sich aus den Ansprüchen und diesen äquivalenten Merkmalskombinationen ergibt.

### Bezugszeichenliste

- 1: Außenschale
- 2: Innenschale
- 31: erste Scheibe(nanordnung)
- 32: zweite Scheibe(nanordnung)
- 33: Rippe(nanordnung)
- 31A, 32A: außenschalenzugewandte Stirnseite
- 31B, 32B: innenschalenzugewandte Stirnseite
- 40: Lager
- 41: Gehäuse
- 42: Strebe
- 312: Lücke zwischen benachbarten ersten Scheiben
- 321: Lücke zwischen benachbarten zweiten Scheiben

## Patentansprüche

1. Strukturbauteil für eine Gasturbine, das aufweist:
- eine Außenschale (1);
- eine Innenschale (2); und
- eine Stützstruktur (31-33), die die Außenschale und Innenschale verbindet und aufweist:
- eine erste Scheibenanordnung mit in Umfangsrichtung voneinander beabstandeten ersten Scheiben (31);
- eine zweite Scheibenanordnung mit in Umfangsrichtung voneinander beabstandeten zweiten Scheiben (32); und
- eine Rippenanordnung mit in Umfangsrichtung voneinander beabstandeten Rippen (33);
wobei
- die erste und zweite Scheibenanordnung in Axialrichtung voneinander beabstandet sind;
- wenigstens eine der zweiten Scheiben eine Lücke (312) zwischen zwei in Umfangsrichtung benachbarten ersten Scheiben wenigstens teilweise überdeckt und jeweils wenigstens eine Rippe der Rippenanordnung an dieser zweiten Scheibe und einer dieser beiden ersten Scheiben angeordnet ist; und
- wenigstens eine der ersten Scheiben eine Lücke (321) zwischen zwei in Umfangsrichtung benachbarten zweiten Scheiben wenigstens teilweise überdeckt und jeweils wenigstens eine Rippe der Rippenanordnung an dieser ersten Scheibe und einer dieser beiden zweiten Scheiben angeordnet ist.

2. Strukturbauteil nach Anspruch 1, **dadurch gekennzeichnet, dass** wenigstens eine der Scheiben trapezartig ausgebildet ist und/oder dass wenigstens eine der Scheiben und/oder wenigstens eine der Rippen wenigstens einen Hohlraum aufweist.

3. Strukturbauteil nach einem der vorhergehenden Ansprüche, **dadurch gekennzeichnet, dass** wenigstens eine der Scheiben eine außenschalenzugewandte Stirnseite und eine innenschalenzugewandte Stirnseite aufweist, wobei eine Erstreckung der außenschalenzugewandten Stirnseite in Umfangsrichtung größer ist als eine Erstreckung der innenschalenzugewandten Stirnseite in Umfangsrichtung.

4. Strukturbauteil nach einem der vorhergehenden Ansprüche, **dadurch gekennzeichnet, dass** wenigstens eine der Scheiben, insbesondere der anderen Scheibenanordnung, eine außenschalenzugewandte Stirnseite und eine innenschalenzugewandte Stirnseite aufweist, wobei eine Erstreckung der außenschalenzugewandten Stirnseite in Umfangsrichtung kleiner ist als eine Erstreckung der innenschalenzugewandten Stirnseite in Umfangsrichtung.

5. Strukturbauteil nach einem der vorhergehenden Ansprüche, **dadurch gekennzeichnet, dass** Scheiben der einen der beiden Scheibenanordnungen in Umfangsrichtung länger sind als Scheiben der anderen der beiden Scheibenanordnungen in Umfangsrichtung; und/oder dass wenigstens eine der Scheiben einer der beiden Scheibenanordnungen, die eine Lücke zwischen zwei in Umfangsrichtung benachbarten Scheiben der anderen der beiden Scheibenanordnungen wenigstens teilweise überdeckt, wenigstens eine dieser beiden Scheiben der anderen Scheibenanordnungen wenigstens teilweise überdeckt.

6. Strukturbauteil nach einem der vorhergehenden Ansprüche, **dadurch gekennzeichnet, dass** wenigstens eine der Scheiben einer der beiden Scheibenanordnungen, die eine Lücke zwischen zwei in Umfangsrichtung benachbarten Scheiben der anderen der beiden Scheibenanordnungen wenigstens teilweise überdeckt, wenigstens eine dieser beiden Scheiben der anderen Scheibenanordnungen nicht überdeckt und/oder dass wenigstens eine der Schalen die Rippenanordnung, insbesondere die Stützstruktur, abdeckt.

7. Strukturbauteil nach einem der vorhergehenden Ansprüche, **dadurch gekennzeichnet, dass** die Stützstruktur sich über den kompletten Innenumfang der Außenschale und/oder den kompletten Außenumfang der Innenschale erstreckt.

8. Strukturbauteil nach einem der vorhergehenden Ansprüche, **dadurch gekennzeichnet, dass**
- wenigstens eine der ersten Scheiben mit wenigstens einer der daran angeordneten Rippen integral ausgebildet oder stoffschlüssig verbunden ist; und/oder
- wenigstens eine der zweiten Scheiben mit wenigstens einer der daran angeordneten Rippen integral ausgebildet oder stoffschlüssig verbunden ist; und/oder
- wenigstens eine der ersten Scheiben mit der Außenschale und/oder der Innenschale integral ausgebildet oder stoffschlüssig verbunden ist; und/oder
- wenigstens eine der zweiten Scheiben mit der Außenschale und/oder der Innenschale integral ausgebildet oder stoffschlüssig verbunden ist; und/oder
- wenigstens eine der Rippen mit der Außenschale und/oder der Innenschale integral ausgebildet oder stoffschlüssig verbunden ist.

9. Strukturbauteil nach einem der vorhergehenden Ansprüche, **dadurch gekennzeichnet, dass** die Innenschale mit einem Innenlager (40) verbunden ist und/oder die Außenschale, insbesondere über Streben (42), mit einem Gehäuse (41) verbunden ist.

10. Gasturbinenbaugruppe, insbesondere Verdichter- und/oder Flugtriebwerk-Gasturbinenbaugruppe, mit wenigstens einem Strukturbauteil nach einem der vorhergehenden Ansprüche.

11. Verfahren zum Herstellen eines Strukturbauteils nach einem der vorhergehenden Ansprüche, mit wenigstens einem der Schritte:
- stoffschlüssiges Verbinden von wenigstens zwei der Komponenten des Strukturbauteils miteinander; und/oder
- integrales Ausbilden von wenigstens zwei der Komponenten des Strukturbauteils.
